# EUROPÄISCHE PATENTSCHRIFT

(11) **EP 1 787 275 B1**
(45) Veröffentlichungstag und Bekanntmachung des Hinweises auf die Patenterteilung: **19.03.2008**
(21) Anmeldenummer: 05780190.4
(22) Anmeldetag: 23.08.2005
(51) Int. Cl.: G09F 11/21

(54) **BILDWECHSELEINRICHTUNG**
IMAGE CHANGING DEVICE
DISPOSITIF D'ALTERNANCE D'IMAGES

(30) Priorität: 26.08.2004 DE 102004041587
(43) Veröffentlichungstag der Anmeldung: 23.05.2007
(73) Patentinhaber: Pehe, Wilhelm, 4970 Stavelot (BE)
(72) Erfinder: Pehe, Wilhelm, 4970 Stavelot (BE)
(74) Vertreter: Döpp, Ludger
(86) Internationale Anmeldenummer: PCT/IB2005/003069
(87) Internationale Veröffentlichungsnummer: WO 2006/021889

(56) Entgegenhaltungen:
- EP-A- 0 628 942
- FR-A- 2 448 203
- US-A- 5 412 892
- US-A- 5 465 515

## Beschreibung

Die Erfindung betrifft eine Bildwechseleinrichtung, bei der Plakate oder sonstige Werbemittel von mindestens zwei unterschiedlichen Seiten dem Betrachter visuell zugänglich sind.

Vorwiegend zum Zwecke der Werbung werden Bildwechseleinrichtungen eingesetzt, die in der Lage sind, mehrere Bilder (z.B. Plakate oder bedruckte Folien) zu magazinieren und im Wechsel zu zeigen.

Die in der Außenwerbung (Outdoor-Bereich) verwendeten Bildwechsler sind vorwiegend auf großformatige Bilder ausgelegt, damit sie auch aus der Entfernung wahrgenommen werden können. Außerdem entfällt dort meist der Zwang zu einer platzsparenden Bauweise. Anders ist es bei sogenannten Indoor-Geräten, also Bildwechslern für den Innenbereich (z.B. Schalterhallen, Ladenlokale oder dergleichen). Sie sind vorwiegend auf ein Bildformat von DIN A1, A2 oder A3 ausgelegt und müssen so beschaffen sein, daß sie auch bei beengten Platzverhältnissen bedient werden können. Dies gilt namentlich für den Bildwechsel und für die Wartung, z.B. die Innenreinigung, die ein Öffnen der Geräte erforderlich machen. Ausschwenkende Türelemente erschweren hierbei das Handling.

Bildwechseleinrichtungen werden heute manchmal so bestückt, daß für den Betrachter die sich bewegenden Plakate, Werbemittel oder dergleichen, lediglich von einer Seite sichtbar und auf der, der sichtbaren Seite gegenüberliegenden Fläche üblicherweise mit einer Verkleidung versehen sind.

Zum allgemeinen Stand der Technik zählen sogenannte stationäre Plakatwände, insbesondere zur Aufnahme von Großplakaten, die bedarfsweise mit von mindestens zwei Seiten betrachtbaren Plakaten, Werbemitteln oder dergleichen ausgestattet werden können. Bei einem Großplakat sind in der Regel lediglich die Vorder- und die Rückseite bestückbar, wobei die Attraktivität bei der Betrachtung der Plakate, Werbemittel oder dergleichen, über eine bestimmte Zeit gesehen, eher nachläßt. Aus diesem Grund werden heute vielfach Bildwechseleinrichtungen eingesetzt, die mit mehreren Plakaten, Werbemitteln oder dergleichen bestückt sind und dem Betrachter abwechslungsreiche Motive zeigen. Wie bereits angesprochen, jedoch nur von einer Seite.

Aus der FR-A 1 353 043 ist eine Einrichtung bekannt geworden, bei der die Rollen der Bildwechseleinrichtung von Motoren angetrieben werden, die über elektrische Kupplungen mit den Rollen verbunden sind. Jeder Rolle ist hierbei ein eigener Antrieb zugeordnet. Je nach Wickelrichtung ist immer nur ein Motor im Einsatz, der über die zugeordnete Kupplung auf die entsprechende Rolle einwirkt. Die andere Rolle läuft hierbei frei. Durch diese Maßnahme sollen die sich ändernden unterschiedlichen Wickelradien beim Auf- und Abrollen ausgeglichen werden.

Die EP-A 0 628 942 betrifft ein Verfahren zum Abrollen von in Form eines Bandes angeordneten Werbeanzeigen und Vorrichtungen zur Durchführung des Verfahrens. Zum Einsatz gelangen zwei vertikal angeordnete Rollen, die zur Aufnahme eines Bandes vorgesehen sind. Bedarfsweise können Umlenkrollen vorgesehen sein. Bei mindestens einer Aufwickelrolle ist die Antriebswelle über mindestens eine in Aufwickelrichtung vorgespannte Federeinrichtung mit einem zugeordneten Zylindermantel verbunden. Bei dieser Bildwechseleinrichtung kann eine Werbeanzeige lediglich von einer Seite angeschaut werden.

In der FR-A 2 448 203 wird eine mehrere Betrachtungsbereiche aufweisende Bildwechseleinrichtung beschrieben, die zwei Aufwickelrollen und Umlenkrollen beinhaltet. Sämtliche Rollen sind vertikal und stationär vorgesehen. Die Umlenkrollen bewirken, dass der Betrachter im jeweiligen Betrachtungsbereich ein parallel zur Vitrinenscheibe verlaufendes Bild anschauen kann.

Ziel des Erfindungsgegenstandes ist es, eine Bildwechselvorrichtung bereitzustellen, die so konzipiert ist, daß mindestens zwei sichtbare Bereiche gebildet werden und der Umlauf der Plakate, Werbemittel oder dergleichen so ausgeführt wird, daß in allen sichtbaren Bereichen eine ausreichende Spannung der sichtbaren Plakate, Werbemittel oder dergleichen gegeben ist. Die Bildwechseleinrichtung soll auch bei beengten Platzverhältnissen leicht bedienbar sein.

Dieses Ziel wird erreicht durch eine Bildwechseleinrichtung beinhaltend einen Rahmen, eine zumindest partiell zu öffnende Vitrine, innerhalb derer eine Vorrichtung zum Auf- und Abwickeln von mit einem beweglichen Band in Wirkverbindung bringbaren, von mindestens zwei unterschiedlichen Seiten betrachtbaren Plakaten oder sonstigen Werbemitteln vorgesehen ist, wobei das Band von einer ersten vertikal angeordneten Rolle abrollbar, um mindestens eine vertikal angeordnete Umlenkrolle unter Änderung der Laufrichtung umlenkbar und auf eine zweite vertikal angeordnete Rolle aufrollbar ist, eine der Rollen als starre Rolle ausgebildet und die andere Rolle mit mindestens einer vorgespannten Feder versehen ist und mindestens ein elektrischer Antriebsmotor mittel- oder unmittelbar auf mindestens eine der Rollen einwirkt, dergestalt, daß bei Einsatz lediglich einer Umlenkrolle und Betrachtung der Plakate oder sonstigen Werbemittel von zwei unterschiedlichen Seiten die beiden Rollen mit größerem Abstand zueinander vorgesehen sind und die Umlenkrolle unter Bildung eines gedachten, insbesondere gleichschenkligen, Dreiecks zwischen sich aufnehmen.

Dieses Ziel wird auch erreicht durch eine Bildwechseleinrichtung beinhaltend einen Rahmen, eine zumindest partiell zu öffnende Vitrine, innerhalb derer eine Vorrichtung zum Auf- und Abwickeln von mit einem beweglichen Band in Wirkverbindung bringbaren, von mindestens zwei unterschiedlichen Seiten betrachtbaren Plakaten oder sonstigen Werbemitteln vorgesehen ist, wobei das Band von einer ersten vertikal angeordneten Rolle abrollbar, um mindestens eine vertikal angeordnete Umlenkrolle unter Änderung der Laufrichtung umlenkbar und auf eine zweite vertikal angeordnete Rolle aufrollbar ist, eine der Rollen als starre Rolle ausgebildet und die andere Rolle mit mindestens einer vorgespannten Feder versehen ist und mindestens ein elektrischer Antriebsmotor mittel- oder unmittelbar auf mindestens eine der Rollen einwirkt, dergestalt, daß bei Einsatz mehrerer Umlenkrollen sowie Betrachtung der Plakate oder sonstigen Werbemittel von mehr als zwei Seiten die beiden Rollen mit vorgebbarem Abstand zueinander positioniert und die Umlenkrollen unter Erzeugung polygonaler Eckpunkte mit gegebenenfalls unterschiedlichen Abständen unter Bildung mehrerer gedachter, insbesondere rechtwinkliger oder quadratischer, Flächen zu den Rollen vorgesehen sind.

Dies Ziel wird auch erreicht durch eine Bildwechseleinrichtung beinhaltend einen Rahmen, eine zumindest partiell zu öffnende Vitrine, innerhalb derer eine Vorrichtung zum Auf- und Abwickeln von mit einem beweglichen Band in Wirkverbindung bringbaren, von mindestens zwei unterschiedlichen Seiten betrachtbaren Plakaten oder sonstigen Werbemitteln vorgesehen ist, wobei das Band von einer ersten vertikal angeordneten Rolle abrollbar, um mindestens eine vertikal angeordnete Umlenkrolle unter Änderung der Laufrichtung umlenkbar und auf eine zweite vertikal angeordnete Rolle aufrollbar ist, eine der Rollen als starre Rolle ausgebildet und die andere Rolle mit mindestens einer vorgespannten Feder versehen ist und mindestens ein elektrischer Antriebsmotor mittel- oder unmittelbar auf mindestens eine der Rollen einwirkt, dergestalt, daß bei Einsatz mehrerer Umlenkrollen sowie Betrachtung der Plakate oder sonstigen Werbemittel von mehr als zwei Seiten die beiden Rollen mit vorgebbarem Abstand zueinander positioniert und die Umlenkrollen unter Erzeugung polygonaler Eckpunkte mit von einem gedachten Zentrum ausgehenden im wesentlichen gleichen radialen Abständen unter Bildung einer gedachten etwa kreisförmigen Grundfläche zu den Rollen positioniert sind.

Vorteilhafte Weiterbildungen der erfindungsgemäßen Bildwechseleinrichtung sind den Unteransprüchen zu entnehmen.

Mit den erfindungsgemäßen Bildwechseleinrichtungen ist es nun möglich, daß, in Abhängigkeit der Anzahl der einzusetzenden Umlenkrollen, mindestens zwei sichtbare Bereiche gebildet werden, auf denen bedarfsweise unterschiedliche Plakate, Werbemittel oder dergleichen betrachtet werden können. Durch Einsatz mindestens einer, vorzugsweise als Schraubenfeder ausgebildeten Feder im Bereich einer der Rollen können die sich bei gleicher Drehzahl der Antriebswellen beim Auf- und Abrollen des Wickels auf den Rollen einstellenden unterschiedlichen Umfangsgeschwindigkeiten der Wickel ausgeglichen werden. Gleichzeitig wird, bedingt durch die Vorspannung der Feder, der Bandabschnitt zwischen der einen abrollenden Rolle und der Umlenkrolle bzw. der Umlenkrolle und der anderen aufrollenden Rolle straff gehalten, so daß die auf dem jeweiligen Bandabschnitt selbst vorgesehene Werbeanzeige oder die als separate Werbeanzeige auf dem Bandabschnitt elastisch befestigte Anzeige ungestört betrachtbar ist, wenn der jeweilige Bandabschnitt für einen vorgebbaren Zeitraum zwischen den Rollen/Umlenkrolle(n) angehalten wird.

Der jeweilige elektrische Antriebsmotor der beiden Rollen mit gleicher Drehzahl kann vorzugsweise dadurch erfolgen, daß entweder auf der Antriebswelle einer der Rollen ein Motor, vorzugsweise ein Getriebemotor, angeordnet ist und die beiden Wellen über ein umlaufendes Antriebsglied, insbesondere einen Zahnriemen, miteinander gekoppelt sind. Alternativ besteht auch die Möglichkeit, den oder die elektrischen Antriebsmotor(en) im Bereich zwischen den Rollen vorzusehen und die umlaufenden Antriebsmittel, wie Zahnriemen oder dergleichen, in Richtung der beiden Antriebswellen der Rollen zu führen.

Die erfindungsgemäße Bildwechseleinrichtung ermöglicht nun folgende alternative Ausgestaltungen:

Bei Einsatz lediglich einer Umlenkrolle und Betrachtung der Plakate oder sonstigen Werbemittel von zwei unterschiedlichen Seiten werden die beiden Rollen mit größerem Abstand zueinander vorsehbar und die Umlenkrolle unter Bildung eines gedachten, insbesondere gleichschenkligen Dreieckes zwischen den Rollen aufgenommen.

Bei Einsatz mehrerer Umlenkrollen sowie Betrachtung der Plakate oder sonstigen Werbemittel von mehr als zwei Seiten wird vorgeschlagen, die beiden Rollen mit vorgebbarem Abstand zueinander zu positionieren und die Umlenkrollen unter Bildung polygonaler Eckpunkte mit ggf. unterschiedlichen Abständen unter Bildung mehreckiger, insbesondere rechtwinkliger oder quadratischer Flächen, zu den Rollen zu positionieren.

Alternativ besteht auch die Möglichkeit, bei Einsatz mehrerer Umlenkrollen sowie Betrachtung der Plakate oder sonstigen Werbemittel von mehr als zwei Seiten die beiden Rollen mit vorgebbarem Abstand zueinander zu positionieren und die Umlenkrollen unter Bildung polygonaler Eckpunkte mit von einem gedachten Zentrum ausgehenden im wesentlichen gleichem radialen Abstand unter Bildung einer gedachten etwa kreisförmigen Grundfläche zu den Rollen zu positionieren. Hierbei wird an eine Litfaßsäule gedacht, die für den Betrachter über einen vorgebbaren Umfangsbereich (mit Ausnahme des Bereiches, wo die beiden Rollen vorgesehen sind) einen größtmöglichen Betrachtungsbereich bietet.

Einem weiteren Gedanken der Erfindung gemäß, besteht die Vitrine aus Glas oder kratzfestem Kunststoff und kann, je nach räumlicher Anordnung, gegenüber dem Rahmen in horizontaler oder vertikaler Richtung zumindest partiell bewegbar ausgebildet sein. Wie bereits angesprochen, werden Bildwechseleinrichtungen vorteilhafterweise dort eingesetzt, wo ein größerer Publikumsverkehr ist. Dies können Flughäfen, Bahnhöfe, Hotels oder dergleichen sein, wo das Medium Werbung sinnvoll eingesetzt werden kann. Je nach räumlicher Situation und Anzahl der zur Betrachtung eingesetzten Seiten können somit unterschiedlichste Vitrinenbauformen und Positionen der Bildwechseleinrichtung gebildet werden.

Der Erfindungsgegenstand ist anhand von Prinzipskizzen in der Zeichnung dargestellt und wird wie folgt beschrieben. Es zeigen:
- Figuren 1 bis 3: Unterschiedlich gestaltete erfindungsgemäße Bildwechseleinrichtungen mit zwei und mehr sichtbaren Bereichen.

Die Figuren 1 bis 3 zeigen unterschiedliche Bildwechseleinrichtungen 1, die als gleiche Bauteile zwei Rollen 2,3 sowie mindestens eine Umlenkrolle 4 beinhalten. Die Figuren 1 bis 3 stellen Prinzipskizzen dar, wobei selbige nicht abschließend die Gestaltungsmöglichkeiten des Erfindungsgegenstandes widerspiegeln, vielmehr nur einzelne Ausführungsvarianten sind. Die Rollen 2,3 bilden Auf- bzw. Abwickelbereiche und wirken in diesem Beispiel mit einem einzelnen elektrischen Antriebsmotor 5 zusammen. Der Antriebsmotor 5 ist über Zahnriemen 6 mit der jeweiligen Rolle 2,3 verbunden.

Vom Schutzumfang mit umfasst ist auch die Anordnung mehrerer Antriebsmotoren im Bereich der Rollen 2,3.

Die eine Rolle 2 ist als starre Rolle ausgebildet, während die andere Rolle 3 mit einer vorgespannten Schraubenfeder 7 zusammenwirkt, durch welche eine definierte Vorspannung für das umlaufende Band 8 realisierbar ist. Durch das Halten des Bandes 8 einerseits zwischen der Rolle 2 und der Umlenkrolle 4 und andererseits zwischen der Umlenkrolle 4 und der anderen Rolle 3 unter der federelastischen Vorspannung der Feder 7 können die sich bei gleicher Drehzahl der Rollen beim Auf- und Abrollen des Wickels auf den Rollen 2,3 einstellenden unterschiedlichen Umfangsgeschwindigkeiten der Wickel bei Einsatz des Antriebmotors 5 kompensiert werden. Gleichzeitig wird das Band 8 straff gehalten, so daß die auf den Bandabschnitten 9,10,11,12 vorhandenen Plakate, Werbemittel oder dergleichen ungestört betrachtbar sind, wenn der jeweilige Bandabschnitt 9,10,11,12 für einen vorgebbaren Zeitraum einerseits zwischen den Rollen 2 und der jeweiligen Umlenkrolle 4 und andererseits zwischen der jeweiligen Umlenkrolle 4 und den Rollen 3, respektive den jeweiligen Umlenkrollen 4, angehalten wird.

Die Figuren 1 bis 3 zeigen verschiedene geometrische Anordnungen einerseits der Rollen 2,3 und andererseits der Umlenkrolle (n) 4.

Gemäß Figur 1 ist eine um eine Ecke 19 führbare Bildwechseleinrichtung 1 beispielsweise an Wandbereichen 20,21 der Ecke 19 positioniert. Die sichtbaren Bandabschnitte 9,10 sind 90° versetzt zueinander vorgesehen. Die die Antriebswellen, respektive die Umlenkwelle bildenden Mittelpunkte 13,14,15 ergeben durch Verbindung der Mittelpunkte 13 bis 15 ein gedachtes gleichschenkliges Dreieck 22. Der elektrische Antriebsmotor 5 wirkt in diesem Beispiel über Zahnriemen 6 lediglich auf die Antriebswelle 13 der Rolle 2 ein, während das vorgespannte Federelement 7 in Form einer Schraubenfeder im Bereich der Rolle 3 positioniert ist. Die Vitrine 23 ist in diesem Beispiel ebenfalls rechtwinklig ausgebildet und bedarfsweise mit ausschwenkbaren Türen versehen.

In Figur 2 ist eine im wesentlichen rechtwinklige Vitrine 24 dargestellt, bei welcher drei sichtbare Bildabschnitte 9,10,11 gebildet werden. Das Band 8 läuft hierbei um zwei mit Abstand zueinander vorgesehene (nicht sichtbare) Umlenkrollen 4 herum und wird im Bereich der dazu ebenfalls mit Abstand vorgesehenen (nicht sichtbaren) Rollen 2,3 auf- bzw. abgewickelt. Funktion und Arbeitsweise der in Figur 2 dargestellten Bildwechseleinrichtung 1 entspricht denjenigen der Figur 1.

Figur 3 zeigt eine weitere Alternative. Nach Art einer Litfaßsäule beinhaltet die Bildwechseleinrichtung 1 Rollen 2,3 sowie drei Umlenkrollen 4, wodurch vier sichtbare Bildabschnitte 9, 10, 11, 12 gebildet werden. Durch Erhöhung der Anzahl der Umlenkrollen 4 können bedarfsweise weitere sichtbare Bereiche gebildet werden. Die Rollen 2,3 sowie die Umlenkrollen 4 sind in diesem Beispiel auf dem gleichen Radius angeordnet, so daß eine gedachte kreisförmige Grundfläche gebildet wird. Die Vitrine selber ist mit dem Bezugszeichen 25 versehen und umschließt die Rollen 2,3 sowie die Umlenkrollen 4, wobei die Rollen 2,3 nicht sichtbar sind.

Alternativ besteht - je nach räumlicher Beschaffenheit - auch die Möglichkeit, die Bildwechseleinrichtung an Wandbereichen zu verankern oder aber selbige an einem mit einem Deckenbereich verbundenen Traggerüst vorzusehen.

### Bezugszeichenliste

- 1: Bildwechseleinrichtung
- 2: Rolle
- 3: Rolle
- 4: Umlenkrolle
- 5: Antriebsmotor
- 6: Zahnriemen
- 7: Schraubenfeder
- 8: umlaufendes Band
- 9: Bandabschnitt
- 10: Bandabschnitt
- 11: Bandabschnitt
- 12: Bandabschnitt
- 13: Mittelpunkt
- 14: Mittelpunkt
- 15: Mittelpunkt
- 16: Ecke
- 17: Wandbereich
- 18: Wandbereich
- 19: gleichschenkliges Dreieck
- 20: Vitrine
- 21: Vitrine
- 22: Vitrine

## Patentansprüche

1. Bildwechseleinrichtung beinhaltend einen Rahmen (29), eine zumindest partiell zu öffnende Vitrine (17,23,24,25), innerhalb derer eine Vorrichtung zum Auf- und Abwickeln von mit einem beweglichen Band (8) in Wirkverbindung bringbaren, von mindestens zwei unterschiedlichen Seiten betrachtbaren Plakaten oder sonstigen Werbemitteln vorgesehen ist, wobei das Band (8) von einer ersten vertikal angeordneten Rolle (2 bzw. 3) abrollbar, um mindestens eine vertikal angeordnete Umlenkrolle (4) unter Änderung der Laufrichtung umlenkbar und auf eine zweite vertikal angeordnete Rolle (3 bzw. 2) aufrollbar ist, eine der Rollen (2) als starre Rolle ausgebildet und die andere Rolle (3) mit mindestens einer vorgespannten Feder (7) versehen ist und mindestens ein elektrischer Antriebsmotor (5) mittel- oder unmittelbar auf mindestens eine der Rollen (2,3) einwirkt, dergestalt, daß bei Einsatz lediglich einer Umlenkrolle (4) und Betrachtung der Plakate oder sonstigen Werbemittel von zwei unterschiedlichen Seiten (9,10) die beiden Rollen (2,3) mit größerem Abstand zueinander vorgesehen sind und die Umlenkrolle (4) unter Bildung eines gedachten, insbesondere gleichschenkligen, Dreiecks zwischen sich aufnehmen.

2. Bildwechseleinrichtung beinhaltend einen Rahmen (29), eine zumindest partiell zu öffnende Vitrine (17,23,24,25), innerhalb derer eine Vorrichtung zum Auf- und Abwickeln von mit einem beweglichen Band (8) in Wirkverbindung bringbaren, von mindestens zwei unterschiedlichen Seiten betrachtbaren Plakaten oder sonstigen Werbemitteln vorgesehen ist, wobei das Band (8) von einer ersten vertikal angeordneten Rolle (2 bzw. 3) abrollbar, um mindestens eine vertikal angeordnete Umlenkrolle (4) unter Änderung der Laufrichtung umlenkbar und auf eine zweite vertikal angeordnete Rolle (3 bzw. 2) aufrollbar ist, eine der Rollen (2) als starre Rolle ausgebildet und die andere Rolle (3) mit mindestens einer vorgespannten Feder (7) versehen ist und mindestens ein elektrischer Antriebsmotor (5) mittel- oder unmittelbar auf mindestens eine der Rollen (2,3) einwirkt, dergestalt, daß bei Einsatz mehrerer Umlenkrollen (4) sowie Betrachtung der Plakate oder sonstigen Werbemittel von mehr als zwei Seiten (9,10,11) die beiden Rollen (2,3) mit vorgebbarem Abstand zueinander positioniert und die Umlenkrollen (4) unter Erzeugung polygonaler Eckpunkte mit gegebenenfalls unterschiedlichen Abständen unter Bildung mehrerer gedachter, insbesondere rechtwinkliger oder quadratischer, Flächen zu den Rollen (2,3) vorgesehen sind.

3. Bildwechseleinrichtung beinhaltend einen Rahmen (29), eine zumindest partiell zu öffnende Vitrine (17,23,24,25), innerhalb derer eine Vorrichtung zum Auf- und Abwickeln von mit einem beweglichen Band (8) in Wirkverbindung bringbaren, von mindestens zwei unterschiedlichen Seiten betrachtbaren Plakaten oder sonstigen Werbemitteln vorgesehen ist, wobei das Band (8) von einer ersten vertikal angeordneten Rolle (2 bzw. 3) abrollbar, um mindestens eine vertikal angeordnete Umlenkrolle (4) unter Änderung der Laufrichtung umlenkbar und auf eine zweite vertikal angeordnete Rolle (3 bzw. 2) aufrollbar ist, eine der Rollen (2) als starre Rolle ausgebildet und die andere Rolle (3) mit mindestens einer vorgespannten Feder (7) versehen ist und mindestens ein elektrischer Antriebsmotor (5) mittel- oder unmittelbar auf mindestens eine der Rollen (2,3) einwirkt, dergestalt, daß bei Einsatz mehrerer Umlenkrollen (4) sowie Betrachtung der Plakate oder sonstigen Werbemittel von mehr als zwei Seiten (9,10,11,12) die beiden Rollen (2,3) mit vorgebbarem Abstand zueinander positioniert und die Umlenkrollen (4) unter Erzeugung polygonaler Eckpunkte mit von einem gedachten Zentrum ausgehenden im wesentlichen gleichen radialen Abständen unter Bildung einer gedachten etwa kreisförmigen Grundfläche zu den Rollen (2,3) positioniert sind.

4. Einrichtung nach einem der Ansprüche 1 bis 3, **dadurch gekennzeichnet, daß** zumindest eine der Rollen (2 bzw. 3) mit vorgebbarem geringem Neigungswinkel aus der Vertikalen heraus geneigt ist.

5. Einrichtung nach einem der Ansprüche 1 bis 4, **dadurch gekennzeichnet, daß** beide Rollen (2,3) mit vorgebbarem geringen Neigungswinkel, aus der Vertikalen heraus geneigt sind.

6. Einrichtung nach einem der Ansprüche 1 bis 5, **dadurch gekennzeichnet, daß** der elektrische Antriebsmotor (5) etwa im Bereich der Rollen (2,3) vorgesehen ist und über Transporthilfsmittel, insbesondere Zahnriemen (6), auf die jeweilige mit einer Antriebswelle ausgestattete Rolle (2 bzw. 3) einwirkt.

7. Einrichtung nach einem der Ansprüche 1 bis 6, **dadurch gekennzeichnet, daß** der elektrische Antriebsmotor (5) im Bereich der starren Rolle (2) vorgesehen ist.

8. Einrichtung nach einem der Ansprüche 1 bis 7, **dadurch gekennzeichnet, daß** die Vitrine (17,23,24,25) aus Glas oder kratzfestem Kunststoff besteht und gegenüber dem Rahmen (29) in horizontaler oder vertikaler Richtung in öffnender bzw. schließender Weise zumindest partiell bewegbar ist.

## Claims

1. An image changing device comprising a frame (29), a showcase (17, 23, 24, 25) that can at least be partially opened and within which a device is provided for winding up and unwinding posters or other advertising media that can be brought into active relation with a mobile band (8) and can be looked at from at least two different sides, wherein the band (8) can be unrolled from a first vertically arranged roll (2 or 3), can be deflected around at least one vertically arranged deflection roller (4) while changing the running direction and can be rolled up on a second vertically arranged roll (3 or 2), one of the rolls (2) being formed as rigid roll and the other roll (3) being provided with at least one biased spring (7) and at least one electric drive motor (5) acting indirectly or directly upon at least one of the rolls (2, 3), such that when only one deflection roller (4) is used and the posters or other advertising media are looked at from two different sides (9, 10), the two rolls (2, 3) are provided with greater mutual distance and receive the deflection roller (4) between them while forming an imagined, in particular isosceles triangle.

2. An image changing device comprising a frame (29), a showcase (17, 23, 24, 25) that can at least be partially opened and within which a device is provided for winding up and unwinding posters or other advertising media that can be brought into active relation with a mobile band (8) and can be looked at from at least two different sides, wherein the band (8) can be unrolled from a first vertically arranged roll (2 or 3), can be deflected around at least one vertically arranged deflection roller (4) while changing the running direction and can be rolled up on a second vertically arranged roll (3 or 2), one of the rolls (2) being formed as rigid roll and the other roll (3) being provided with at least one biased spring (7) and at least one electric drive motor (5) acting indirectly or directly upon at least one of the rolls (2, 3), such that when several deflection rollers are used and the posters or other advertising media are looked at from more than two sides (9, 10, 11), the two rolls (2, 3) are positioned with a pre-determinable distance with respect to each other and the deflection rollers (4) are provided at eventually different distances while generating polygonal corner points and forming several imagined, in particular isosceles or square surfaces with respect to the rolls (2, 3).

3. An image changing device comprising a frame (29), a showcase (17, 23, 24, 25) that can at least be partially opened and within which a device is provided for winding up and unwinding posters or other advertising media that can be brought into active relation with a mobile band (8) and can be looked at from at least two different sides, wherein the band (8) can be unrolled from a first vertically arranged roll (2 or 3), can be deflected around at least one vertically arranged deflection roller (4) while changing the running direction and can be rolled up on a second vertically arranged roll (3 or 2), one of the rolls (2) being formed as rigid roll and the other roll (3) being provided with at least one biased spring (7) and at least one electric drive motor (5) acting indirectly or directly upon at least one of the rolls (2, 3), such that when several deflection rollers are used and the posters or other advertising media are looked at from more than two sides (9, 10, 11, 12), the two rolls (2, 3) are positioned with a pre-determinable distance with respect to each other and the deflection rollers (4) are positioned from an imagined centre at essentially the same radial distances while generating polygonal corner points and forming an imagined approximately circular area with respect to the rolls (2, 3).

4. A device according to one of the claims 1 through 3, **characterized in that** at least one of the rolls (2 or 3) is inclined out of the vertical with a pre-determinable small inclination angle.

5. A device according to one of the claims 1 through 4, **characterized in that** both rolls (3, 4) are inclined out of the vertical with a pre-determinable small inclination angle.

6. A device according to one of the claims 1 through 5, **characterized in that** the electric drive motor (5) is approximately provided in the area of the rolls (2, 3) and acts upon the respective roll (2 or 3) provided with a drive shaft via transport devices, in particular toothed belts (6).

7. A device according to one of the claims 1 through 6, **characterized in that** the electric drive motor (5) is provided in the area of the rigid roll (2).

8. A device according to one of the claims 1 through 7, **characterized in that** the showcase (17, 23, 24, 25) is made of glass or scratch resistant plastic and can be at least partially displaced in the horizontal or vertical direction with respect to the frame (29) in an opening or closing manner.

## Revendications

1. Dispositif d'alternance d'images comprenant un cadre (29) et une vitrine (17, 23, 24, 25) au moins partiellement ouvrable, à l'intérieur de laquelle un dispositif est prévu pour enrouler et dérouler des affiches ou d'autres moyens de publicité qui peuvent être activement reliés à un ruban mobile (8) et regardés d'au moins deux côtés différents, le ruban (8) pouvant être déroulé d'un premier rouleau (2 ou 3) disposé verticalement et être renversé autour d'au moins une poulie de renvoi (4) disposée verticalement en changeant le sens de marche et être enroulé sur un deuxième rouleau (3 ou 2) disposé verticalement, l'un des rouleaux (2) étant un rouleau rigide et l'autre rouleau (3) étant muni d'au moins un ressort précontraint (7) et au moins un moteur d'entraînement électrique (5) agissant indirectement ou directement sur un des rouleaux (2, 3) de sorte que lorsque seulement une poulie de renvoi (4) est utilisée et les affiches ou d'autres moyens de publicité sont regardés de deux côtés différents (9, 10), les deux rouleaux (2, 3) sont prévus avec une distance élevée l'un par rapport à l'autre et reçoivent la poulie de renvoi (4) entre eux en formant un triangle imaginé, notamment isocèle.

2. Dispositif d'alternance d'images comprenant un cadre (29) et une vitrine (17, 23, 24, 25) au moins partiellement ouvrable, à l'intérieur de laquelle un dispositif est prévu pour enrouler et dérouler des affiches ou d'autres moyens de publicité qui peuvent être activement reliés à un ruban mobile (8) et regardés d'au moins deux côtés différents, le ruban (8) pouvant être déroulé d'un premier rouleau (2 ou 3) disposé verticalement et être renversé autour d'au moins une poulie de renvoi (4) disposée verticalement en changeant le sens de marche et être enroulé sur un deuxième rouleau (3 ou 2) disposé verticalement, l'un des rouleaux (2) étant un rouleau rigide et l'autre rouleau (3) étant muni d'au moins un ressort précontraint (7) et au moins un moteur d'entraînement électrique (5) agissant indirectement ou directement sur un des rouleaux (2, 3) de sorte que lorsque plusieurs poulies de renvoi (4) sont utilisées et les affiches ou d'autres moyens de publicité sont regardés de plus de deux côtés (9, 10, 11), les deux rouleaux (2, 3) sont positionnés avec une distance prédéterminée l'un par rapport à l'autre et les poulies de renvoi (4) sont prévues aux distances éventuellement différentes par rapport aux rouleaux (2, 3) en générant des points angulaires polygonaux et en formant plusieurs surfaces imaginées, notamment rectangulaires ou quadratiques.

3. Dispositif d'alternance d'images comprenant un cadre (29) et une vitrine (17, 23, 24, 25) au moins partiellement ouvrable, à l'intérieur de laquelle un dispositif est prévu pour enrouler et dérouler des affiches ou d'autres moyens de publicité qui peuvent être activement reliés à un ruban mobile (8) et regardés d'au moins deux côtés différents, le ruban (8) pouvant être déroulé d'un premier rouleau (2 ou 3) disposé verticalement et être renversé autour d'au moins une poulie de renvoi (4) disposée verticalement en changeant le sens de marche et être enroulé sur un deuxième rouleau (3 ou 2) disposé verticalement, l'un des rouleaux (2) étant un rouleau rigide et l'autre rouleau (3) étant muni d'au moins un ressort précontraint (7) et au moins un moteur d'entraînement électrique (5) agissant indirectement ou directement sur un des rouleaux (2, 3) de sorte que lorsque plusieurs poulies de renvoi (4) sont utilisées et les affiches ou d'autres moyens de publicité sont regardés de plus de deux côtés (9, 10, 11, 12), les deux rouleaux (2, 3) sont positionnés avec une distance prédéterminée l'un par rapport à l'autre et les poulies de renvoi (4) sont positionnées aux distances radiales essentiellement les mêmes et partant d'un centre imaginé par rapport aux rouleaux (2, 3) en générant des points angulaires polygonaux et en formant une surface de base imaginée et approximativement circulaire.

4. Dispositif selon l'une des revendications 1 à 3, **caractérisé en ce qu'**au moins l'un des rouleaux (2, 3) est incliné d'un petit angle d'inclinaison à prédéterminer à partir de la verticale.

5. Dispositif selon l'une des revendications 1 à 4, **caractérisé en ce que** les deux rouleaux (2, 3) sont inclinés d'un petit angle d'inclinaison à prédéterminer à partir de la verticale.

6. Dispositif selon l'une des revendications 1 à 5, **caractérisé en ce que** le moteur d'entraînement électrique (5) est environ prévu au niveau des rouleaux (2, 3) et agit sur le rouleau respectif (2 ou 3) muni d'un arbre menant par l'intermédiaire des moyens de transport, notamment des courroies dentées (6).

7. Dispositif selon l'une des revendications 1 à 6, **caractérisé en ce que** le moteur d'entraînement électrique (5) est prévu au niveau du rouleau rigide (2).

8. Dispositif selon l'une des revendications 1 à 7, **caractérisé en ce que** la vitrine (17, 23, 24, 25) est en verre ou en plastique résistante aux éraflures et peut être au moins partiellement déplacée dans la direction horizontale ou verticale par rapport au cadre (29) de manière ouvrante ou fermante.
